# EUROPÄISCHE PATENTSCHRIFT

(11) **EP 1 012 112 B1**
(45) Veröffentlichungstag und Bekanntmachung des Hinweises auf die Patenterteilung: **03.07.2002**
(21) Anmeldenummer: 98948891.1
(22) Anmeldetag: 01.09.1998
(51) Int. Cl.: B68B 1/06

(54) **REIT- ODER FAHRGEBISS FÜR PFERDE**
RIDING OR TRAVELLING BIT FOR HORSES
MORS POUR CHEVAUX MONTES OU ATTELES

(30) Priorität: 02.09.1997 DE 29715741 U; 12.12.1997 DE 19755366
(43) Veröffentlichungstag der Anmeldung: 28.06.2000
(73) Patentinhaber: GEORG KIEFFER Sattlerwarenfabrik GmbH, D-81929 München (DE)
(72) Erfinder: BAUER, Robert, D-82041 Oberhaching (DE); MERKER, Curt, D-81929 München (DE); KONZET, Hjalmar, D-83334 Inzell (DE)
(74) Vertreter: Bauer, Robert, Dipl.-Ing.
(86) Internationale Anmeldenummer: EP9805534
(87) Internationale Veröffentlichungsnummer: WO9911570

(56) Entgegenhaltungen:
- DE-C- 4 326 550
- GB-A- 191 002 695

## Beschreibung

Die Erfindung betrifft ein Reit- oder Fahrgebiß für Pferde mit im wesentlichen aus zweierlei Metallteilen bestehender, starrer oder gelenkiger Gebißstange.

Derartige Gebisse sind in vielfältiger Form aus GB-A-2695 bekannt und gebräuchlich. In diesem Fall sollen Einsätze aus Stahl in ansonsten aus Nickel bestehenden Gebißstangenteilen die Haltbarkeit an den Gelenkstellen verbessern. Weiterhin bekannt ist, Gebisse aus Kupfer oder einer Kupferlegierung zu fertigen, da Kupfer unter dem Einfluß der Luft und des Pferdespeichels korrodiert und die sich dabei bildenden Salze, wohl infolge ihres säuerlichen Geschmacks, das Pferd zum Kauen anregen. Dies ist erwünscht, da mit der Kautätigkeit die "Durchlässigkeit" des Pferdes für "Zügelhilfen", d.h. über die Zügel übermittelte Kommandos, günstig beeinflußt wird (EP 0 126 210 A1; DE 43 26 550 C1).

Bekannt ist auch die Möglichkeit, Batteriezellen oder Taschenlampenbatterien durch Berühren ihrer beiden Pole mit der Zunge zu testen. Besteht noch eine halbwegs normale Potentialdifferenz, so entsteht dabei infolge Elektrolyse des Speichels ein säuerlicher Geschmack.

Davon ausgehend liegt der Erfindung die Aufgabe zugrunde, ein Reit- oder Fahrgebiß zu schaffen, das noch eine weitere und gewünschtenfalls intensivere Möglichkeit eröffnet, dem Pferd einen säuerlichen Geschmack zu vermitteln, um damit seine Kautätigkeit anzuregen.

Diese Aufgabe ist durch die Gebißstange nach Patentanspruch 1 gelöst. Die Unteransprüche geben hierzu verschiedene Ausführungsbeispiele bzw. Ausgestaltungsmöglichkeiten an.

Eine bevorzugte Ausführungsform erlaubt es, im Gegensatz etwa zu dem eingangs erwähnten bekannten Gebiß aus Kupfer oder einer Kupferlegierung, nach außen, zu beiden Seiten des Pferdemauls nur blanke Metallteile in Erscheinung treten zu lassen, indem dort das edlere der beiden in Betracht stehenden Metalle zum Einsatz kommt.

Es sind zwar auch bereits Gebisse bekanntgeworden, bei denen zwei verschiedene Metalle, wie vor allem rostfreier Stahl und Kupfer, miteinander kombiniert sind. Hierbei stehen jedoch die beiden Metalle in unmittelbarer metallischer Berührung miteinander und, soweit Kupfer Verwendung findet, dürfte dieses wiederum dem eingangs genannten Zweck dienen.

Nachfolgend werden verschiedene Ausführungsbeispiele eines erfindungsgemäßen Gebisses sowie Einzelteile eines solchen anhand der Figuren im einzelnen beschrieben. Von diesen zeigt
- Fig. 1: ein erfindungsgemäßes Gebiß in einer ersten Ausführungsform, teilweise geschnitten,
- Fig. 2: ein erfindungsgemäßes Gebiß in einer anderen Ausführungsform, teilweise geschnitten,
- Fig. 3: ein erfindungsgemäßes Gebiß in wieder einer anderen Ausführungsform, teilweise geschnitten,
- Fig. 4a: und Fig. 4b zwei zueinander senkrechte Schnitte durch den wesentlichen Teil eines erfindungsgemäßen Gebisses in einer weiteren Ausführungsform,
- Fig. 5: noch eine weitere Ausführungsform eines erfindungsgemäßen Gebisses, im wesentlichen geschnitten,
- Fig. 6: stark vergrößert, eine elektrisch isolierende Auskleidung für die metallischen Ösen mehrgliedriger Gebißstangen, wie sie in den Figuren 1 bis 3 gezeigt sind,
- Fig. 7: eine ebensolche Auskleidung in einer etwas anderen Ausführungsform,
- Fig. 8: eine selbständige elektrisch isolierende Öse zur Verwendung als Ansatz für einen im übrigen metallischen Gebißstangenabschnitt,
- Fig. 9: eine ebensolche selbständige Öse in einer etwas anderen Ausführungsform,
- Fig. 10: eine im wesentlichen aus Kunststoff oder Keramik bestehende Gebißstange, in ihrer Form ähnlich derjenigen aus Fig. 1, deren beide Glieder Ein- oder Auflagen aus unterschiedlichen Metallen aufweisen,
- Fig. 11: einen Teil der Gebißstange eines Kandarengebisses mit zwei durch ein Zwischenstück aus Keramik oder Kunststoff elektrisch voneinander getrennten Außenabschnitten aus unterschiedlichen Metallen, teilweise geschnitten,
- Fig. 12: einen Längsabschnitt durch einen Abschnitt der Gebißstange eines Kandarengebisses aus Keramik oder Kunststoff mit einander diametral gegenüberliegenden Auflagen aus unterschiedlichen Metallen,
- Fig. 13: eine mehrgliedrige Gebißstange, teilweise geschnitten, von der ein Glied eine Hülse aus dem zweiten Metall trägt,
- Fig. 14: ein elektrisch isolierendes Zwischenglied für zwei nach beiden Seiten daran anschließende metallische Gebißstangenglieder und
- Fig. 15: eine elektrisch isolierende Öse ähnlich der in Fig. 8 gezeigten, die jedoch einen metallischen Einsatz aufweist.

Das in Fig. 1 gezeigte Gebiß, ein Trensengebiß, weist in insoweit üblicher Weise eine zweigliedrige Gebißstange 2 auf, deren beide Glieder 4 und 6 durch kettengliederartig ineinandergreifende Ösen 8 bzw. 10 gelenkig miteinander verbunden sind. Indessen ist eine unmittelbare metallische Berührung innerhalb der Ösen 8 und 10 dadurch vermieden, daß eine der Ösen, in diesem Beispiel 8, eine Auskleidung 12 aus einem elektrisch isolierenden Material, wie z.B. einem Kunststoff oder Keramikmaterial, ggf. in poröser Form, enthält. Des weiteren bestehen die beiden Glieder 4 und 6 aus unterschiedlichen, in der elektrochemischen Spannungsreihe beabstandeten Metallen oder Metallegierungen ausreichender Festigkeit, wie z.B. Kupfer und Zink. Auf diese Weise kann sich unter der Einwirkung des Pferdespeichels als Elektrolyt zwischen den beiden Gliedern 4 und 6 eine elektrische Potentialdifferenz einstellen, die im Pferdemaul einen säuerlichen Geschmack hervorruft und damit das Pferd zum Kauen anregt.

Als weitere Metalle kommen auf der einen Seite Edelmetalle wie Silber, Gold und Platin, auf der anderen vielerlei Schwermetalle wie z.B. Eisen, Mangan, Chrom, Nickel und Kobalt aber auch Leichtmetalle wie Aluminium, Titan, Magnesium und Beryllium, sowie jeweils Legierungen dieser Metalle, wie z.B. Bronze, Messing oder Edelstahl, in Frage.

In insoweit wiederum üblicher Weise sind durch diagonale Bohrungen in den Außenenden der beiden Glieder 4 und 6 Ringe 14 bzw. 16 hindurchgeführt, mit denen das Gebiß an der Trense aufgehängt wird und an denen die Zügel angreifen.

Fig. 2 zeigt ein Trensengebiß mit einer zweifach unterteilten Gebißstange 20, bei der Glieder 22, 24 und 26 über Ösen 28 und 30 bzw. 32 und 34 aufeinanderfolgend miteinander gekuppelt sind. Dabei weisen die Ösen 28 und 34 wiederum elektrisch isolierende Auskleidungen 36 auf, wie die Öse 8 im Beispiel der Fig. 1. Bevorzugt bestehen die beiden äußeren Glieder 22 und 26 aus dem edleren der zweierlei Metalle. Dann nämlich bildet sich an diesen äußeren Gliedern ein positives Potential, während am Zwischenglied 24 ein negatives Potential entsteht, wie dies durch die neben den betreffenden Gliedern angegebenen Symbole + und - angedeutet ist. Dies wiederum bewirkt, daß die aus dem Pferdemaul hervortretenden Glieder 22 und 26 auf galvanische Weise blank gehalten werden. Überdies erscheinen sie dem Auge eines Betrachters in herkömmlicher Weise gleich.

Eine wiederum andere Möglichkeit besteht bei einer mehrgliedrigen Gebißstange darin, die durch aufeinanderfolgende metallische Glieder gebildeten galvanischen Elemente hintereinanderzuschalten, so daß sich eine erhöhte Potentialdifferenz ergibt. Ein derartiges Beispiel zeigt Fig. 3. Bei der betreffenden Gebißstange 40 sind die wiederum über Ösen miteinander gekuppelten Glieder 42 und 44 sowie 46 und 48 in bezug auf eine unmittelbare metallische Verbindung gegeneinander isoliert, während die Glieder 44 und 46 durch unmittelbare Berührung metallisch leitend miteinander verbunden sind. Auf diese Weise vermag sich zwischen den Gliedern 42 und 48 unter der Einwirkung des Pferdespeichels eine doppelt so große Potentialdifferenz auszubilden, wie dies jeweils zwischen den Gliedern 42 und 44 sowie 46 und 48 der Fall ist. Um indessen einen Kurzschluß durch den Pferdespeichel auf kürzestem Wege zu vermeiden (der ja andererseits als Elektrolyt zur Erzeugung der jeweiligen Potentialdifferenz unerläßlich ist), ist der zwischen den Gliedern 42 und 48 liegende Mittelabschnitt der Gebißstange 40 von einer Hülse 50 aus elektrisch isolierendem Material, vorzugsweise einem etwas flexiblen Kunststoff, umgeben, in deren Innerem zwei Abschnitte 52 und 54, etwa durch einen Silikonpfropfen 56, gegeneinander abgedichtet sind. Dabei gewährt die Hülse 50 dem Pferdespeichel von den Hülsenenden 58 und 60 her Zutritt zu den Verbindungsstellen zwischen den Gliedern 42 und 44 bzw. 46 und 48.

Die Figuren 4a und 4b zeigen in zwei zueinander senkrechten Schnitten eine Gebißstange oder ein Gebißstangenglied 70, worin eine Hintereinanderschaltung galvanischer Elemente auf andere Weise verwirklicht ist. Die Gebißstange bzw. das Gebißstangenglied 70 besteht im wesentlichen aus einem Bündel von Blechstreifen beispielsweise aus Kupfer und Zink sowie dazwischen eingeschlossenen saugfähigen Isolierschichten aus porösem Kunststoff oder dergl.. Genauer gesagt befindet sich zwischen je einem Kupferblechstreifen 72 und einem Zinkblechstreifen 74 eine solche Isolierschicht 76, während andererseits je zwei Kupferund Zinkblechstreifen 72 bzw. 74 mit Ausnahme der beiden außenliegenden aufeinanderplattiert sind. Auf diese Weise sind in dem gezeigten Beispiel vier elektrisch hintereinandergeschaltete Elemente gebildet, deren Potentialdifferenzen sich somit addieren.

Das betreffende Bündel 78 ist mit seinen beiden Enden in zwei dazu passende Isolierstoffkappen 80 eingeklebt, die mit querverlaufenden Löchern 82 versehen sind, um darin entweder anschließende Glieder wie etwa die Glieder 22 und 28 aus Fig. 2 oder aber unmittelbar Ringe wie die Ringe 14 und 16 aus Fig. 1 aufzunehmen.

Fig. 5 zeigt ein Gebiß mit einer Gebißstange 90, bei der ein röhrenförmiges mittleres Glied 92 ein Behältnis für zwei aufeinanderfolgende Batteriezellen 94 bildet, wie sie etwa unter der Bezeichnung Mignon-Zellen im Handel erhältlich sind. Das Glied 92 besteht aus zwei metallischen Endabschnitten 96 und 98, die auf einen Mittelabschnitt 100 aus elektrisch isolierendem Material, vorzugsweise Kunststoff, aufgeschraubt sind. Eine mit den Batteriezellen 94 in das Glied 92, genauer gesagt den Endabschnitt 96, eingeschlossene Wendeldruckfeder 102 stellt eine leitende Verbindung des Endabschnitts 96 mit dem Minuspol und des Endabschnitts 98 mit dem Pluspol der Gesamtheit der Batteriezellen 94 sowie der Batteriezellen 94 untereinander her, so daß die Endabschnitte 96 und 98 in bezug zueinander der doppelten Potentialdifferenz einer jeden der Batteriezellen 94 unterliegen.

An die beiden Endabschnitte 96 und 98 schließen sich, in diesem Beispiel über Kugelgelenke 104, gelenkig äußere Glieder 106 und 108 an, durch deren äußere Enden Ringe 110 bzw. 112 ähnlich den Ringen 14 und 16 aus Fig. 1 hindurchgeführt sind. Die Endabschnitte 96 und 98 des Gliedes 92 werden in diesem Beispiel zweckmäßigerweise zusammen mit den Gliedern 106 und 108 sowie den Ringen 110 und 112 aus dem gleichen Metall bestehen, um Elementbildung untereinander und damit Korrosion zu vermeiden.

Alternativ zu der Ausführung nach Fig. 5 könnten Batteriezellen wie die Zellen 94 oder aber in diesem Fall zweckmäßigerweise Knopfzellen auch außerhalb der Gebißstange oder des Gebisses, etwa an einem Trensenriemen, untergebracht und mit zwei gegeneinander isolierten Teilen der Gebißstange über Kabel oder dergl. verbunden sein.

Bemerkenswerterweise wird in beiden letztgenannten Fällen eine Entladung der Batteriezellen automatisch dann zum Erliegen kommen, wenn die Gebißstange aus dem Pferdemaul entnommen und damit die über den Pferdespeichel bestehende elektrisch leitende Verbindung von eine Potentialdifferenz gegeneinander aufweisenden Teilen unterbrochen wird. Ebenso wird freilich auch die elektrolytische Umwandlung der beiden verwendeten Metalle, wie z.B. Kupfer und Zink, in den Beispielen der Figuren 1 bis 4 verhältnismäßig kurze Zeit nach Entnahme der Gebißstange aus dem Pferdemaul zum Erliegen kommen.

Die Figuren 6 und 7 zeigen ringförmige Auskleidungen wie z.B. 12 in Fig. 1 für metallische Ösen mehrgliedriger Gebißstangen. Die betreffenden Auskleidungen, mit einer kreisrunden zentralen Durchbrechung 120 und einer peripheren Vertiefung 122 etwa in der Gestalt einer Seilführungsrolle, bestehen aus einem verschleißfesten, zähelastischen Kunststoff, wie z.B. Nylon, und sind an einer Stelle ihres Umfangs aufgetrennt. Die beiden Ausführungen unterscheiden sich durch die Ebene ihrer Trennfuge 124 bzw. 126. Während die Trennfuge 124 nach Fig. 6 in einer zu der Mittelachse 128 geneigten Ebene verläuft, verläuft die Trennfuge 126 nach Fig. 7 in einer zu der Mittelachse parallelen, exzentrischen Ebene.

In jedem Fall ermöglicht es die Trennfuge, 124 bzw. 126, die betreffende Auskleidung aufzubiegen, um sie so über einen Schenkel beispielsweise der Öse 10 aus Fig. 1 zu bringen, und sodann die beiden Enden 132 und 134 bzw. 136 und 138 beiderseits der Trennfuge 124 bzw. 126 übereinandergleiten zu lassen, um die betreffende Auskleidung in die zugehörige Öse, wie z.B. 8 in Fig. 1, eindrücken zu können, wo sie infolge ihrer Eigenspannung einrastet.

Unter Umständen kann eine Trennfuge jedoch auch entfallen, wenn die betreffende Auskleidung genügend Elastizität besitzt, um auch ohne übereinandergleitende Enden in die zugehörige Öse eingedrückt zu werden.

Die Figuren 8 und 9 zeigen separate Ösen 140 bzw. 160 für Gebißstangenglieder, wie jeweils eines in den Figuren 8 und 9 gestrichelt angedeutet und mit 142 bzw. 162 bezeichnet ist. Die Ösen 140 und 160, wiederum aus einem verschleißfesten, zähelastischen Kunststoff wie z.B. Nylon oder auch einem Polyacetal-Kunststoff bestehend, wie er etwa von der Firma Du Pont unter der Markenbezeichnung "Delrin" auf den Markt gebracht wird, besitzen jeweils einen ringförmigen Abschnitt 144 bzw. 164, an den sich radial ein Schaft 146 bzw. 166 anschließt. Ringförmiger Abschnitt und Schaft können, wie gezeigt, entlang einer axialen Mittelebene in bezug auf den ringförmigen Abschnitt wie auch den Schaft aufgetrennt sein (Trennfuge 148 bzw. 168), um die Öse aufbiegen und so über einen Schenkel einer metallischen Öse des nachfolgenden Gebißstangengliedes führen zu können. Alternativ hierzu kann eine solche Öse auch ungeteilt sein, wenn die Öse des nachfolgenden Gebißstangengliedes - wie dies ja häufig der Fall ist - aus einem schmiedbaren Material besteht und so, zunächst aufgetrennt, um einen Schenkel der hier in Rede stehenden Kunststofföse herum geschlossen werden kann.

Jedenfalls wird die betreffende Kunststofföse mit ihrem Schaft 146 bzw. 166 in eine entsprechende axiale Bohrung 150 bzw. 170 des zugehörigen Gebißstangengliedes 142 bzw. 162 eingesetzt. Während der Schaft 146 und die Bohrung 150 bei der Ausführung nach Fig. 8 zueinander passende Gewinde 152 bzw. 154 aufweisen, besitzt der Schaft 166 nach Fig. 9 eine Mehrzahl mit Abstand aufeinanderfolgender Ringnuten 172 und wird in die Bohrung 170 eingekittet. Zusätzlich kann eine Verkittung freilich auch bei der Ausführung nach Fig. 8 Verwendung finden. In jedem Fall hat das so ergänzte Gebißstangenglied eine ähnliche Gestalt wie ein herkömmliches oder etwa das Glied 6 aus Fig. 1.

Fig. 10 zeigt eine im wesentlichen aus Kunststoff oder Keramik gefertigte zweigliedrige Gebißstange 180 eines Trensengebisses, deren beide Glieder 182 und 184 Einlagen oder Auflagen 186 bzw. 188 aus unterschiedlichen Metallen, wie z.B. Kupfer und Zink, aufweisen. Auch hier vermag der Pferdespeichel zwischen den beiden Metallen eine Potentialdifferenz herzustellen.

Fig. 11 zeigt den mittleren Teil der Gebißstange 190 eines Kandarengebisses, von der zwei Endabschnitte 192 und 194 aus unterschiedlichen Metallen durch ein Zwischenstück 196 aus Kunststoff oder Keramik starr miteinander verbunden, jedoch elektrisch gegeneinander isoliert sind. Die Verbindung an den Stellen 198 und 200 kann auf ähnliche Weise hergestellt sein wie nach Fig. 8 oder 9 durch Verschraubung und/oder Verkittung.

Fig. 12 zeigt einen Abschnitt einer Gebißstange oder eines Gebißstangengliedes 202, im wesentlichen aus Kunststoff oder Keramik, worauf sich Auflagen 204 und 206 aus unterschiedlichen Metallen diametral gegenüberliegen. Zur Bildung einer stetigen glatten Außenfläche 208 finden die beiden Auflagen 204 und 206 in entsprechenden Aussparungen 210 und 212 Aufnahme.

Fig. 13 zeigt eine dreigliedrige Gebißstange 214, insoweit ähnlich Fig. 2. Auch hier bestehen die beiden äußeren Glieder, 216 und 218, aus dem gleichen, vorzugsweise dem edleren der beiden Metalle. Das mittlere Glied, 220, jedoch wird von einem Innenglied 222 in seiner Form ähnlich dem mittleren Glied einer ganz normalen dreigliedrigen Gebißstange, gebildet, das von einer Hülse 224 aus dem zweiten Metall umgeben ist. Sofern das Innenglied 222 aus Metall - vorzugsweise dem gleichen wie das der beiden äußeren Glieder 216 und 218 - besteht, befindet sich zwischen dem Glied 222 und der Hülse 224, wie dargestellt, eine isolierende Zwischenschicht 226, die porös sein kann, um dem Speichel Zutritt zu gewähren. Die Hülse 224 kann das Glied 222 bzw. die Zwischenschicht 226 nach Art einer Rolle lose umgeben. Um die Hülse 224 auf das Glied 222 aufbringen und ggf. auch austauschen zu können, kann das Glied 222, wie gleichfalls dargestellt, geteilt sein, wobei seine beiden Teile miteinander verschraubbar sein können.

Ebenso kann freilich auch ein Abschnitt einer starren Gebißstange oder eines Gebißstangengliedes aus dem einen Metall von einer dagegen isolierten Hülse, ähnlich der Hülse 224, aus dem anderen Metall umgeben sein.

Fig. 14 zeigt ein elektrisch isolierendes Zwischenglied 230 einer (in ihrer äußeren Gestalt ähnlich der Gebißstange 20 nach Fig. 2 oder der Gebißstange 214 nach Fig. 13) dreigliedrigen Gebißstange (nicht gezeigt), deren äußere Glieder dann aus unterschiedlichen Metallen bestehen. Zur Verstärkung kann das Zwischenglied 230, wie gezeigt, eine Einlage 232 aus Metall aufweisen, das im Gegensatz zu den sonst hier eine Rolle spielenden Metallen lediglich Festigkeitsgesichtspunkten zu genügen hat. Ebenso kann nach Fig. 15 eine elektrisch isolierende Öse 240 in Gestalt und Funktion ähnlich etwa der Öse 140 aus Fig. 8 eine verstärkende Einlage 242 aus Metall aufweisen. In diesem Fall wird dann zweckmäßigerweise, wie gezeigt, allein das Metall den Schaft 244 bilden, mit dem die Öse 240 in eine entsprechende Bohrung 246 des betreffenden Gebißstangengliedes 248 eingesetzt wird. Abweichend von der Darstellung in Fig. 15 kann sich die Einlage 242 der Öse 240 auch im wesentlichen auf den Schaft 244 beschränken. Die jeweilige Ummantelung 234 bzw. 250 bzw. das gesamte Zwischenglied 230 kann wiederum aus Keramik oder Kunststoff bestehen.

## Patentansprüche

1. Reit- oder Fahrgebiß für Pferde mit im wesentlichen aus zweierlei Metallteilen bestehender, starrer oder gelenkiger Gebißstange (2; 20; 40; 70; 90; 180; 190; 202; 214), **dadurch *gekennzeichnet*, daß** die Gebißstange mindestens zwei hinsichtlich unmittelbarer metallischer Berührung elektrisch gegeneinander isolierte, im Gebrauch eine elektrische Potentialdifferenz zwischen sich bildende Metallteile (4, 6; 22, 24, 26; 42, 44, 46, 48; 72, 74; 96, 98; 186, 188; 192, 194; 204, 206; 216, 218, 224) aufweist.

2. Reit- oder Fahrgebiß nach Anspruch 1, **dadurch *gekennzeichnet*, daß** die Potentialdifferenz unterschiedlichen mit dem Pferdespeichel als Elektrolyt in Berührung kommenden Metallen entstammt.

3. Reit- oder Fahrgebiß nach Anspruch 2, **dadurch *gekennzeichnet*, daß** die unterschiedlichen Metalle einerseits ein Edeloder Halbedelmetall, wie z.B. Silber, Gold oder Platin bzw. Kupfer, andererseits ein unedles Schwermetall, wie z.B. Zink, Eisen, Mangan, Chrom, Nickel oder Kobalt bzw. Aluminium, Titan, Magnesium oder Beryllium, oder jeweils eine Legierung solcher Metalle, wie z.B. Bronze, Messing oder Edelstahl, sind.

4. Reit- oder Fahrgebiß nach Anspruch 3, **dadurch *gekennzeichnet*, daß** die unterschiedlichen Metalle verhältnismäßig preiswerte, in der elektrochemischen Spannungsreihe beabstandete Metalle, wie z.B. Kupfer und Zink, oder Legierungen mit überwiegend solchen Metallen sind.

5. Reit- oder Fahrgebiß nach einem der Ansprüche 2 bis 4, **dadurch *gekennzeichnet*, daß** es eine mehrgliedrige Gebißstange (20; 40) mit einer Mehrzahl aufeinanderfolgender, mechanisch aneinandergekuppelter Glieder (4, 6; 22, 24, 26; 42, 44, 46, 48) abwechselnd aus den beiden unterschiedlichen Metallen aufweist und die Glieder an zumindest einem Teil ihrer Kupplungsstellen in bezug auf eine unmittelbare metallische Berührung elektrisch gegeneinander isoliert sind.

6. Reit- oder Fahrgebiß nach Anspruch 5, **dadurch *gekennzeichnet*, daß** die Glieder (42, 44, 46, 48) an jeder zweiten Verbindungsstelle in bezug auf eine metallische Berührung elektrisch gegeneinander isoliert, an den übrigen Verbindungsstellen jedoch isolationsfrei miteinander verbunden sind.

7. Reit- oder Fahrgebiß nach Anspruch 5, **dadurch *gekennzeichnet*, daß** die Glieder (2, 4; 22, 24, 26; 42, 44, 46, 48; 142; 162) mechanisch in an sich bekannter Weise über ineinandergreifende Ösen (8, 10; 28, 30, 32, 34; 140; 160; 240) kettengliedartig miteinander verbunden sind und daß zumindest einzelne (8; 28, 34; 140; 160; 240) der Ösen aus elektrisch isolierendem Material bestehen oder eine Auskleidung oder Umkleidung (12; 36; 248) aus einem solchen aufweisen.

8. Reit- oder Fahrgebiß nach einem der Ansprüche 5 bis 7, **dadurch *gekennzeichnet*, daß** die Isolierung bzw. das isolierende Material aus einem Keramikmaterial oder einem Kunststoff, wie z.B. Nylon oder einem Polyacetal-Kunststoff, besteht.

9. Reit- oder Fahrgebiß nach Anspruch 7, **dadurch *gekennzeichnet*, daß** ganz oder teilweise aus elektrisch isolierendem Material bestehende Ösen (140; 160; 240) einen ringförmigen Abschnitt (144; 164) und einen etwa radial daran anschließenden Schaft (146; 166; 244) aufweisen, mit dem sie in eine axiale Bohrung (150; 170; 246) des betreffenden, im übrigen metallischen Gebißstangengliedes (142; 162; 248) eingesetzt sind.

10. Reit- oder Fahrgebiß nach Anspruch 9, **dadurch *gekennzeichnet*, daß** die betreffenden Ösen (140; 160) entlang einer axialen Mittelebene des ringförmigen Abschnitts (144; 164) und des Schaftes (146; 166) aufgetrennt und damit aufbiegbar sind.

11. Reit- oder Fahrgebiß nach Anspruch 7, **dadurch *gekennzeichnet*, daß** die betreffenden Auskleidungen (12; 36) aus einem an einer Stelle seines Umfanges aufgetrennten ringförmigen Teil bestehen, das im wesentlichen die Gestalt einer Seilführungsrolle besitzt.

12. Reit- oder Fahrgebiß nach Anspruch 11, **dadurch *gekennzeichnet*, daß** die ringförmige Auskleidung (12; 36) eine Trennfuge (124; 126) innerhalb einer zu ihrer Mittelachse (128) geneigten oder exzentrisch parallelverlaufenden Ebene aufweist, die es den beiden sich so ergebenden Enden (132, 134; 136, 138) gestattet übereinanderzugleiten.

13. Reit- oder Fahrgebiß nach einem der Ansprüche 5 bis 12, **dadurch *gekennzeichnet*, daß** die in bezug auf eine unmittelbare metallische Berührung isolierten Verbindungsstellen mit Abstand von einer aus elektrisch isolierendem Material bestehenden Hülse (50) umgeben sind, zu deren Innerem der Pferdespeichel Zutritt findet.

14. Reit- oder Fahrgebiß nach Anspruch 13, **dadurch *gekennzeichnet*, daß** das Innere der Hülse (50) in jeweils eine der elektrisch isolierenden Verbindungsstellen aufnehmende, gegeneinander abgedichtete Abschnitte (52, 54) unterteilt ist.

15. Reit- oder Fahrgebiß nach einem der Ansprüche 2 bis 4, **dadurch *gekennzeichnet,* daß** es eine im wesentlichen aus Kunststoff oder Keramik bestehende Gebißstange (180; 202) mit Ein- oder Auflagen (186, 188; 204, 206) aus den beiden unterschiedlichen Metallen aufweist.

16. Reit- oder Fahrgebiß nach Anspruch 15, **dadurch *gekennzeichnet*, daß** die Ein- bzw. Auflagen (186, 188) an in Längsrichtung der Gebißstange (180) hintereinanderliegenden Stellen auftreten.

17. Reit- oder Fahrgebiß nach Anspruch 15, **dadurch *gekennzeichnet*, daß** die Ein- bzw Auflagen (204, 206) an einander diametral gegenüberliegenden Stellen der Gebißstange (202) auftreten.

18. Reit- oder Fahrgebiß nach einem der Ansprüche 2 bis 4, **dadurch *gekennzeichnet*, daß** es eine Gebißstange (z.B. 190) mit durch mindestens ein elektrisch isolierendes Zwischenstück (196) oder Zwischenglied (230) voneinander getrennten Abschnitten (z.B. 192, 194) aus den beiden unterschiedlichen Metallen aufweist.

19. Reit- oder Fahrgebiß nach einem der Ansprüche 2 bis 4, **dadurch *gekennzeichnet*, daß** es eine Gebißstange (214) oder ein Gebißstangenglied ganz oder teilweise aus dem einen Metall aufweist, wovon ein Abschnitt (222) von einer gegen dieses erste Metall isolierten Hülse (224) aus dem anderen Metall umgeben ist.

20. Reit- oder Fahrgebiß nach einem der Ansprüche 2 bis 4, **dadurch *gekennzeichnet*, daß** es eine Gebißstange (70) im wesentlichen bestehend aus einem Bündel (78) Blechstreifen (72, 74) der unterschiedlichen Metalle mit dazwischen eingelagerten porösen Isolierschichten (76) sowie endseitig an das Bündel anschließenden Isolierstoffkappen (80) aufweist, wobei je zwei Blechstreifen der unterschiedlichen Metalle mit Ausnahme der beiden äußeren unmittelbar aufeinander aufliegen.

21. Reit- oder Fahrgebiß nach einem der Ansprüche 2 bis 4, **dadurch *gekennzeichnet*, daß** beiderseits des Pferdemauls das gleiche Metall, vorzugsweise das edlere der beiden zum Einsatz kommenden Metalle, in Erscheinung tritt.

22. Reit- oder Fahrgebiß nach Anspruch 1, **dadurch *gekennzeichnet*, daß** die betreffenden Metallteile (96, 98) elektrisch mit unterschiedlichen Polen mindestens einer handelsüblichen elektrischen Batteriezelle (94) verbunden sind.

23. Reit- oder Fahrgebiß nach Anspruch 22, **dadurch *gekennzeichnet*, daß** die Batteriezelle(n) (94) in einem einen Teil der Gebißstange bildenden röhrenförmigen Behältnis (92) untergebracht ist bzw. sind.

## Claims

1. Riding or travelling bit for horses, having a rigid or articulated bit rod (2; 20; 40; 70; 90; 180; 190; 202; 214) which substantially comprises two different types of metal parts, **characterized in that** the bit rod has at least two metal parts (4, 6; 22, 24, 26; 42, 44, 46, 48; 72, 74; 96, 98; 186, 188; 192, 194; 204, 206; 216, 218, 224) which are electrically insulated from one another with regard to direct metallic contact and in use form an electric potential difference between them.

2. Riding or travelling bit according to Claim 1, **characterized in that** the potential difference originates from different metals coming into contact with the horse's saliva as electrolyte.

3. Riding or travelling bit according to Claim 2, **characterized in that** the different metals are, on the one hand, a precious or semi-precious metal, such as for example silver, gold or platinum, or copper, and, on the other hand, a base heavy metal, such as for example zinc, iron, manganese, chromium, nickel or cobalt, or aluminium, titanium, magnesium or beryllium, or in each case an alloy of such metals, such as for example bronze, brass or stainless steel.

4. Riding or travelling bit according to Claim 3, **characterized in that** the different metals are relatively inexpensive metals which have other metals between them in the electrochemical voltage series, such as for example, copper and zinc, or alloys which predominantly contain such metals.

5. Riding or travelling bit according to one of Claims 2 to 4, **characterized in that** it has a multi-link bit rod (20; 40) with a plurality of successive links (4, 6; 22, 24, 26; 42, 44, 46, 48) which are mechanically coupled to one another and alternately comprise the two different metals, and the links are electrically insulated from one another with regard to direct metallic contact at least at some of their coupling points.

6. Riding or travelling bit according to Claim 5, **characterized in that** the links (42, 44, 46, 48) are connected to one another in such a manner that they are electrically insulated from one another with regard to metallic contact at every second connecting point but are free of insulation at the other connecting points.

7. Riding or travelling bit according to Claim 5, **characterized in that** the links (2, 4; 22, 24, 26; 42, 44, 46, 48; 142; 162) are mechanically connected to one another in a manner which is known per se, resembling chain links, by means of eyelets (8, 10; 28, 30, 32, 34; 140; 160; 240) which engage in one another, and **in that** at least some (8; 28, 34; 140; 160, 240) of the eyelets consist of electrically insulating material or have a lining or coating (12; 36; 248) comprising such a material.

8. Riding or travelling bit according to one of Claims 5 to 7, **characterized in that** the insulation or the insulating material consists of a ceramic material or a plastic, such as for example nylon or a polyacetal plastic.

9. Riding or travelling bit according to Claim 7, **characterized in that** eyelets (140; 160; 240) which consist partly or completely of electrically insulating material have an annular section (144; 164) and a shank (146; 166; 244) which adjoins the annular section approximately in the radial direction and by means of which they are inserted into an axial bore (150; 170; 246) of the corresponding (metallic) bit-rod link (142; 162; 248).

10. Riding or travelling bit according to Claim 9, **characterized in that** the relevant eyelets (140; 160) are separated along an axial centre plane of the annular section (144; 164) and of the shank (146; 166) and therefore can be bent open.

11. Riding or travelling bit according to Claim 7, **characterized in that** the relevant linings (12; 36) comprise an annular part, which is separated at one point on its circumference and is substantially in the form of a cable guide pulley.

12. Riding or travelling bit according to Claim 11, **characterized in that** the annular lining (12; 36) has a separating gap (124; 126) within a plane which is inclined or runs parallel but eccentrically with respect to the centre axis (128) of the annular lining, this gap allowing the two ends (132, 134; 136, 138) which result to slide over one another.

13. Riding or travelling bit according to one of Claims 5 to 12, **characterized in that** the connecting points, which are insulated with regard to direct metallic contact, are surrounded, at a distance, by a sleeve (50) which consists of electrically insulating material and to the interior of which a horse's saliva gains access.

14. Riding or travelling bit according to Claim 13, **characterized in that** the interior of the sleeve (50) is divided into sections (52, 54) which are sealed with respect to one another and each incorporate one of the electrically insulating connecting points.

15. Riding or travelling bit according to one of Claims 2 to 4, **characterized in that** it has a bit rod (180; 202) which substantially comprises plastic or ceramic and has inserts or pads (186, 188; 204, 206) comprising the two different metals.

16. Riding or travelling bit according to Claim 15, **characterized in that** the inserts or pads (186, 188) occur at locations which lie behind one another in the longitudinal direction of the bit rod (180).

17. Riding or travelling bit according to Claim 15, **characterized in that** the inserts or pads (204, 206) occur at positions on the bit rod (202) which lie diametrically opposite one another.

18. Riding or travelling bit according to one of Claims 2 to 4, **characterized in that** it has a bit rod (e.g. 190) with sections (e.g. 192, 194) made from the two different metals which are separated from one another by at least one electrically insulating intermediate piece (196) or intermediate link (230).

19. Riding or travelling bit according to one of Claims 2 to 4, **characterized in that** it has a bit rod (214) or a bit-rod link which is made completely or partially from one metal and a section (222) of which is surrounded by a sleeve (224) made from the other metal which is insulated with respect to this first metal.

20. Riding or travelling bit according to one of Claims 2 to 4, **characterized in that** it has a bit rod (70) which substantially comprises an assembly (78) of sheet-metal strips (72, 74) made from the different metals, with porous insulating layers (76) inserted between them, and caps (80) made from insulating material which adjoin the assembly at the end sides, in each case two sheet-metal strips of the different metals lying directly on top of one another, with the exception of the two outer sheet-metal strips.

21. Riding or travelling bit according to one of Claims 2 to 4, **characterized in that** the same metal, preferably the more precious of the two metals used, is present on both sides of the horse's mouth.

22. Riding or travelling bit according to Claim 1, **characterized in that** the relevant metal parts (96, 98) are electrically connected to different poles of at least one commercially available electric battery cell (94).

23. Riding or travelling bit according to Claim 22, **characterized in that** the battery cell(s) (94) is or are accommodated in a tubular casing (92) which forms part of the bit rod.

## Revendications

1. Mors d'équitation ou d'attelage pour chevaux, comprenant une tringle de mors rigide ou articulée (2 ; 20 ; 40 ; 70 ; 90 ; 180 ; 190 ; 202 ; 214), essentiellement composée de pièces métalliques de deux sortes, **caractérisé en ce que** la tringle de mors présente au moins deux pièces métalliques (4, 6 ; 22, 24, 26 ; 42, 44, 46, 48 ; 72, 74 ; 96, 98 ; 186, 188 ; 192, 194 ; 204, 206 , 216, 218, 224) isolées électriquement l'une de l'autre en ce qui concerne le contact métallique direct et qui, en utilisation, forment entre elles une différence de potentiel électrique.

2. Mors d'équitation ou d'attelage selon la revendication 1, **caractérisé en ce que** la différence de potentiel provient de métaux différents qui entrent en contact avec la salive du cheval constituant un électrolyte.

3. Mors d'équitation ou d'attelage selon la revendication 2, **caractérisé en ce que** les métaux différents sont, d'une part, un métal précieux ou semiprécieux comme, par exemple, l'argent, l'or ou le platine ou le cuivre et, d'autre part un métal lourd non précieux comme, par exemple, le zinc, le fer, le manganèse, le chrome, le nickel ou le cobalt ou encore l'aluminium, le titane, le magnésium ou le béryllium ou encore un alliage de tels métaux comme, par exemple, le bronze, le laiton ou l'acier inoxydable.

4. Mors d'équitation ou d'attelage selon la revendication 3, **caractérisé en ce que** les métaux différents sont des métaux relativement coûteux espacés l'un de l'autre dans la série des tensions électrochimiques comme, par exemple, le cuivre et le zinc ou des alliages qui contiennent principalement de tels métaux.

5. Mors d'équitation ou d'attelage selon une des revendications 2 à 4, **caractérisé en ce qu'**il présente une tringle de mors (20 ; 40) en plusieurs éléments comprenant une pluralité d'éléments successifs ( 4,6 ; 22, 24, 26 ; 42, 44, 46, 48) accouplés mécaniquement entre eux, formés alternativement des deux métaux différents, et les éléments sont isolés électriquement l'un de l'autre en ce qui concerne le contact métallique direct, dans au moins une partie de leur zones d'accouplement.

6. Mors d'équitation ou d'attelage selon la revendication 5, **caractérisé en ce que**, dans une zone de liaison sur deux, les éléments (42, 44, 46, 48) sont isolés électriquement l'un de l'autre en ce qui concerne le contact métallique, tandis que, dans les autres zones de liaison, les éléments sont reliés entre eux sans isolation.

7. Mors d'équitation ou d'attelage selon une des revendications 2 à 4, **caractérisé en ce que** les éléments (2, 4 ; 22, 24, 26 ; 42, 44, 46, 48 ; 142 ; 162) sont reliés entre eux mécaniquement, d'une façon connue en soi, à la manière des maillons d'une chaîne, par l'intermédiaire d'anneaux (8, 10 ; 28, 30, 32, 34 ; 140 ; 160; 240) engagés l'un dans l'autre et au moins certains (8 ; 28, 34 ; 140 ; 160 ; 240) des anneaux sont faits en matière électriquement isolante ou présentent un habillage ou une enveloppe (12 ; 36 ; 248) identiques.

8. Mors d'équitation ou d'attelage selon une des revendications 5 à 7, **caractérisé en ce que** l'isolation ou la matière isolante est composée d'une matière céramique ou d'une matière plastique comme, par exemple, le nylon ou une matière synthétique polyacétal.

9. Mors d'équitation ou d'attelage selon la revendication 7, **caractérisé en ce que** les anneaux (140 ; 160 ; 240) qui sont composés en totalité ou en partie d'une matière électriquement isolante comprennent un segment annulaire (144 ; 164) et un fût (146 ; 166 ; 244) qui s'y raccorde à peu près radialement et par lequel ils sont engagés dans un perçage axial (150 ; 170 ; 246) de l'élément considéré, métallique pour le reste (142 ; 162 ; 248) de la tringle de mors.

10. Mors d'équitation ou d'attelage selon la revendication 9, **caractérisé en ce que** les anneaux (140 ; 160) considérés sont divisés le long d'un plan médian axial du segment annulaire (144 ; 164) et du fût (146 , 166) et peuvent ainsi être déployés.

11. Mors d'équitation ou d'attelage selon la revendication 7, **caractérisé en ce que** les habillages considérés (12 ; 36) sont composés d'une partie annulaire coupée en un endroit de sa périphérie, qui possède sensiblement la forme d'une poulie de guidage de câble.

12. Mors d'équitation ou d'attelage selon la revendication 11, **caractérisé en ce que** l'habillage annulaire (12 ; 36) présente un joint de coupure (124, 126) dans un plan incliné par rapport à son axe médian (128) ou s'étendant parallèlement et excentriquement par rapport à cet axe, qui permet aux deux extrémités (132 ; 134 ; 136 ; 138) ainsi formées de glisser l'une sur l'autre.

13. Mors d'équitation ou d'attelage selon une des revendications 5 à 12, **caractérisé en ce que** les zones de liaison isolées en ce qui concerne le contact métalliques direct sont entourées à un certain écartement par une douille (50) composée d'une matière électriquement isolante, à l'intérieur de laquelle la salive du cheval peut accéder.

14. Mors d'équitation ou d'attelage selon la revendication 13, **caractérisé en ce que** l'intérieur de la douille (50) est subdivisé en segments (52, 54) isolés de l'un de l'autre à joint étanche et qui reçoivent chacun une des zones de liaison isolantes de l'électricité.

15. Mors d'équitation ou d'attelage selon une des revendications 2 à 4, **caractérisé en ce qu'**il présente une tringle de mors (180, 202) essentiellement composée de matière plastique ou de céramique, qui présente des insertions ou placages (186, 188 ; 204, 206) faits des deux métaux différents.

16. Mors d'équitation ou d'attelage selon la revendication 15, **caractérisé en ce que** les insertions ou placages (186, 188) se trouvent dans des zones situées l'une à la suite de l'autre dans la direction longitudinale de la tringle de mors (180).

17. Mors d'équitation ou d'attelage selon la revendication 15, **caractérisé en ce que** les insertions ou placages (204, 206) se trouvent dans des zones diamétralement opposées de la tringle de mors (202).

18. Mors d'équitation ou d'attelage selon une des revendications 2 à 4, **caractérisé en ce qu'**il présente une tringle de mors (par exemple 190) comprenant des segments (par exemple 192, 194) faits des deux métaux différents, qui sont séparés l'un de l'autre par au moins une pièce intermédiaire (196) ou un élément intermédiaire (230) électriquement isolant.

19. Mors d'équitation ou d'attelage selon une des revendications 2 à 4, **caractérisé en ce que** qu'il présente une tringle de mors (214) ou un élément de tringle de mors. entièrement ou partiellement fait d'un premier des métaux et dont un segment (222) est entouré d'une douille (224) faite de l'autre métal et qui est isolée de ce premier métal.

20. Mors d'équitation ou d'attelage selon une des revendications 2 à 4, **caractérisé en ce qu'**il comprend une tringle de mors (70) essentiellement composée d'un faisceau (78) de bandes de tôle (72, 74) des métaux différents avec des couches isolantes poreuses (76) intercalées, ainsi que des capuchons (80) en matière isolante et qui se raccordent en bout au faisceau, et, à l'exception des deux bandes extérieures, deux bandes de tôle faites des métaux différents de chaque ensemble de deux bandes s'appuient dircctement l'une sur l'autre

21. Mors d'équitation ou d'attelage selon une des revendications 2 à 4, **caractérisé en ce que** le même métal, de préférence le métal le plus précieux des deux métaux utilisés, est visible des deux côtés de la bouche du cheval.

22. Mors d'équitation ou d'attelage selon la revendication 1, **caractérisé en ce que** les pièces métalliques considérées (96, 98) sont reliées électriquement à des pôles différents d'au moins un élément de pile électrique habituel du commerce (94).

23. Mors d'équitation ou d'attelage selon la revendication 22, **caractérisé en ce que** l'élément ou les éléments de pile (94) est ou sont logé(s) dans un récipient tubulaires (92) qui forment une partie de la tringle de mors.
